# EUROPÄISCHE PATENTSCHRIFT

(11) **EP 0 868 866 B1**
(45) Veröffentlichungstag und Bekanntmachung des Hinweises auf die Patenterteilung: **12.11.2003**
(21) Anmeldenummer: 98104666.7
(22) Anmeldetag: 16.03.1998
(51) Int. Cl.: A47B 88/10

(54) **Ausziehführungsgarnitur für Schubladen**
Drawer slide fitting
Ensemble de guidage pour le coulissement d'un tiroir

(30) Priorität: 01.04.1997 AT 54497
(43) Veröffentlichungstag der Anmeldung: 07.10.1998
(73) Patentinhaber: Julius Blum Gesellschaft m.b.H., 6973 Höchst (AT)
(72) Erfinder: Netzer, Emanuel, 6973 Höchst (AT); Öhy, Günter, 6845 Hohenems (AT)
(74) Vertreter: Torggler, Paul Norbert, Dr.

(56) Entgegenhaltungen:
- EP-A- 0 488 471
- US-A- 4 469 384

## Beschreibung

Die Erfindung bezieht sich auf eine Ausziehführungsgarnitur für Schubladen mit einer an der Schublade befestigten Ausziehschiene, einer am Möbelkorpus befestigten Tragschiene und vorzugsweise einer zwischen diesen beiden Schienen ablaufenden Mittelschiene an jeder Seite der Schublade, wobei zwischen den Schienen Laufwagen angeordnet sind, in denen lastübertragende Walzkörper lagern, und an den Schienen Anschläge vorgesehen sind, die den Laufweg der Schienen begrenzen, wobei mindestens einer der Laufwagen an seinen Stirnseiten mit Puffern versehen ist, die in den Endstellungen des Auszugsweges der Schublade an Anschlägen der Schienen anliegen.

Bei einer derartigen Ausziehführungsgarnitur mit Mittelschienen, wie in Dokument EP-A-0488471, laufen die Mittelschienen nicht exakt differential zu den Ausziehschienen ab. Es können beispielsweise beim Öffnen der Schublade die Mittelschienen zuerst stehenbleiben, bis sie von den Anschlägen der Ausziehschienen mitgenommen werden.

Aufgabe der Erfindung ist es, eine eingangs erwähnte Ausziehführungsgamitur hinsichtlich ihrer Laufruhe zu verbessern. Dabei soll ein besonders guter Puffereffekt erzielt werden. Insbesondere ist es Aufgabe der Erfindung, die Laufruhe bei einem Vollauszug, bei dem keine besondere Steuerung für die Mittelschienen vorgesehen ist, zu verbessern.

Die erfindungsgemäße Aufgabe wird dadurch gelöst, daß die Puffer einstückig mit den Laufwagen aus Kunststoff gespritzt und als mäanderförmige Vorsprünge ausgeführt sind.

Besonders gute Fahreigenschaften werden dadurch erzielt, daß zwischen der Mittelschiene und der Ausziehschiene jeweils zwei Laufwagen angeordnet sind, von denen einer mit Puffern versehen ist.

Dabei ist vorteilhaft vorgesehen, daß der pufferlose Laufwagen in der vorderen Endstellung der Schublade zwischen je einem Anschlag der Mittelschiene und der Ausziehschiene aufgenommen ist.

Um eine gute seitliche Führung der Mittelschienen zu erzielen, ist in einem Ausführungsbeispiel der Erfindung vorgesehen, daß zumindestens der mit Puffern versehene Laufwagen zwei plattenförmige Rollenkäfige aufweist, die im rechten Winkel zueinander angeordnet und über einen Steg verbunden sind.

Nachfolgend wird ein Ausführungsbeispiel der Erfindung anhand der Figuren der beiliegenden Zeichnungen eingehend beschrieben.

Die Fig. 1 zeigt ein Schaubild eines Möbelkorpusses mit Schubladen, die für die Ausrüstung mit der erfindungsgemäßen Ausziehführungsgarnitur geeignet sind,
die Fig. 2 zeigt eine Stirnansicht einer Schubladenzarge und der Schienen der erfindungsgemäßen Ausziehführungsgarnitur an einer Seite der Schublade,
die Fig. 3 zeigt eine Seitenansicht der Ausziehführungsgarnitur bei ausgezogener Schublade,
die Fig. 4 zeigt eine Seitenansicht der Tragschiene und der Mittelschiene,
die Fig. 5a und 5b zeigen je eine Seitenansicht des vorderen und hinteren Endes des Laufwagens am Beginn des Pufferweges,
die Fig. 6 zeigt eine Seitenansicht der Tragschiene und der Mittelschiene in der vorderen Endstellung der Mittelschiene,
die Fig. 7a und 7b zeigen je eine Seitenansicht des vorderen und des hinteren Endes des Laufwagens am Ende des Pufferweges,
die Fig. 8 zeigt ein Schaubild des zwischen der Mittelschiene und der Tragschiene angeordneten Laufwagens,
die Fig. 8a und 8b zeigen Schaubilder der Puffer,
die Fig. 9 zeigt eine Draufsicht auf die Ausziehschiene und die Mittelschiene in der vorderen Endstellung,
die Fig. 10 zeigt eine Draufsicht auf den hinteren Laufwagen,
die Fig. 11 zeigt eine Draufsicht auf den vorderen Laufwagen am Beginn des Pufferweges,
die Fig. 12 zeigt eine Draufsicht auf die Ausziehschiene und die Mittelschiene bei vollständig ausgezogener Schublade,
die Fig. 13 zeigt eine Draufsicht auf den hinteren Laufwagen,
die Fig. 14 zeigt eine Draufsicht auf den vorderen Laufwagen am Ende des Pufferweges,
die Fig. 15 und 15a zeigen ein Schaubild des hinteren Laufwagens, und
die Fig. 16 und 16a zeigt ein Schaubild des vorderen Laufwagens.

In den Fig. 2 bis 10 ist jeweils nur eine Seite der Ausziehführungsgarnitur gezeigt; die auf der gegenüberliegenden Seite der Schublade angeordneten Schienen 5, 6, 7 und Laufwagen 8, 11, 12 sind analog ausgebildet.

Die erfindungsgemäße Ausziehführungsgarnitur eignet sich in gleicher Weise für die Montage seitlich des Schubladenbodens 3 als auch unterhalb des Schubladenbodens 3, d.h. sie kann mit den gleichen Vorteilen bei einer Metall- oder Kunststoffschubladenzarge als auch bei einer Schubladenseitenwand 2 aus Holz, wie sie in der Fig. 1 gezeigt ist, eingesetzt werden.

Die erfindungsgemäße Ausziehführungsgarnitur weist an jeder Seite der Schublade Tragschienen 5 auf, die an der Möbelseitenwand 1 mittels Laschen befestigt ist, sowie eine Mittelschiene 7 und eine Ausziehschiene 6, die an der Schublade montiert ist.

In den Profilen der Schienen 5, 6, 7 sind die Laufwagen 8, 11, 12 angeordnet, in denen lastübertragende Laufrollen und seitliche Ausgleichsrollen lagern.

Die Laufrollen und die seitlichen Ausgleichsrollen sind in den Figuren der Zeichnungen nicht gezeigt. Im Laufwagen 8 befinden sich die Laufrollen in Rollenkäfigen 15 und die seitlichen Ausgleichsrollen in Rollenkäfigen 16. In den Laufwagen 11, 12 sind die Laufrollen in Rollenkäfigen 17 und die seitlichen Ausgleichsrollen in Rollenkäfigen 18 angeordnet.

Der Laufwagen 8 befindet sich zwischen der Tragschiene 5 und der Mittelschiene 7, während die Laufwagen 11, 12 zwischen der Mittelschiene 7 und der Ausziehschiene 6 angeordnet sind. Die Laufwagen 8, 11 weisen an ihren Stirnseiten Puffer 9, 10 auf, die als Dämpfungsfedern ausgeführt sind. Die Puffer 9, 10 sind mäanderförmig und beschreiben zwei einander entgegengerichtete U-Profile. Vorteilhaft sind die Puffer 9, 10 mit den Laufwagen 8, 11 einstückig aus Kunststoff gespritzt.

Der Laufwagen 8 ist an jeder Stirnseite mit einem Puffer 9 versehen. Der Laufwagen 11 weist zwei im rechten Winkel zueinander gerichtete Rollenkäfige 13, 14 auf, die durch einen horizontalen Steg 20 miteinander verbunden sind. Die Puffer 10 befinden sich an der vorderen und hinteren Stirnseite des Steges 20. Wird die Schublade aus dem Möbelkorpus herausgezogen und erreicht ihre vordere Endstellung, dann stößt der vordere Puffer 9 des Laufwagens 8 an einem Anschlag 19 der Tragschiene 5 an, während auf den hinteren Puffer 9 des Laufwagens 8 ein Anschlag 21 der Mittelschiene 7 drückt. In den Fig. 5a und 5b ist die Situation der Puffer 9 am Beginn des Anschlagweges gezeigt. Wird die Mittelschiene 7 weiter aus dem Möbelkorpus herausbewegt, werden die Puffer 9, wie aus den Fig. 7a und 7b ersichtlich, zwischen den Anschlägen 19, 21 zusammengedrückt, wobei ein sanfterer und leiserer Anschlag als bei herkömmlichen Ausziehführungen erzielt wird. Ein Teil der Bewegungsenergie der Ausziehführungsgarnitur wird von den Puffern 9 absorbiert. Wird keine Kraft auf die Schublade bzw. auf die Mittelschiene 7 in der Ausziehrichtung ausgeübt, dehnen sich die Puffer 9 wieder aus.

In der vorderen Endstellung der Schublade und somit der Ausziehschienen 6 stößt ein vorderer Puffer 10 an einem Anschlag 22 der Mittelschiene 7 an, während auf einen hinteren Puffer 10, der dem vorderen Puffer 10 diametral gegenüberliegt, ein Anschlag 23 der Ausziehschiene 6 drückt. Der Laufwagen 12 befindet sich dabei frei zwischen Anschlägen 24, 25 der Ausziehschiene 6 und der Mittelschiene 7. Wird ein weiterer Zug auf die Schublade ausgeübt bzw. bedingt durch den Schwung, mit dem die Schublade aus dem Möbelkorpus herausgezogen wurde, werden die Puffer 10 des Laufwagens 11, wie in der Fig. 8 gezeigt, zusammengedrückt, wodurch ein Teil der kinematischen Energie der Schublade absorbiert wird. In der absoluten Endstellung der Schublade wird der Laufwagen 12 zwischen den Anschlägen 24, 25 der Ausziehschiene 6 und der Mittelschiene 7 klemmend gehalten. (Fig. 13)

Wird die Schublade in den Möbelkorpus eingeschoben, werden in der hintersten Stellung der Schublade die Anschläge 9 des Laufwagens 8 wiederum zwischen Anschlägen der Tragschiene 5 und der Mittelschiene 7 zusammengedrückt. Bei dem zwischen der Ausziehschiene 6 und der Mittelschiene 7 angeordneten Laufwagen 11 erfolgt die Stoßabsorbierung jedoch nicht zwischen den Puffern 10, sondern zwischen Puffern 10', die neben den Puffern 10 angeordnet sind und zueinander ebenso wie die Puffer 10 wiederum diagonal versetzt sind.

Der Laufwagen 12 ist, wie insbesondere aus der Fig. 15 ersichtlich, mit U-förmigem Querschnitt ausgeführt, wobei in beiden Vertikalstegen seitliche Ausgleichsrollen angeordnet sind. Auf diese Art wird eine gute Seitenstabilität der Ausziehführungsgarnitur erzielt.

## Patentansprüche

1. Ausziehführungsgarnitur für Schubladen mit einer an der Schublade befestigten Ausziehschiene (6), einer am Möbelkorpus befestigten Tragschiene (5) und vorzugsweise einer zwischen diesen beiden Schienen (5, 6) ablaufenden Mittelschiene (7) an jeder Seite der Schublade, wobei zwischen den Schienen (5, 6) Laufwagen (8, 11) angeordnet sind, in denen lastübertragende Walzkörper lagern, und an den Schienen (5, 6) Anschläge vorgesehen sind, die den Laufweg der Schienen (5, 6) begrenzen, wobei mindestens einer der Laufwagen (8, 11), an seinen Stirnseiten mit Puffern (9, 10) versehen ist, die in den Endstellungen des Auszugsweges der Schublade an Anschlägen der Schienen (5, 6) anliegen, **dadurch gekennzeichnet, daß** die Puffer (9, 10, 10') einstückig mit den Laufwagen (8, 11) aus Kunststoff gespritzt und als mäanderförmige Vorsprünge ausgeführt sind.

2. Ausziehführungsgarnitur nach Anspruch 1, **dadurch gekennzeichnet, daß** zwischen der Tragschiene (5) und der Mittelschiene (7) und zwischen der Mittelschiene (7) und der Ausziehschiene (6) je ein mit Puffern (9, 10, 10') versehener Laufwagen (8, 11) angeordnet ist.

3. Ausziehführungsgarnitur nach Anspruch 1, **dadurch gekennzeichnet, daß** die Puffer (9, 10, 10') je zwei gegeneinander gerichtete U-Profile beschreiben.

4. Ausziehführungsgarnitur nach einem der Ansprüche 1 bis 4, **dadurch gekennzeichnet, daß** zwischen der Mittelschiene (7) und der Ausziehschiene (6) jeweils zwei Laufwagen (11, 12) angeordnet sind, von denen einer mit Puffern (10, 10') versehen ist.

5. Ausziehführungsgarnitur nach Anspruch 4, **dadurch gekennzeichnet, daß** zumindestens der mit Puffern (10, 10') versehene Laufwagen (11) zwei plattenförmige Rollenkäfige (13, 14) aufweist, die im rechten Winkel zueinander angeordnet und über einen Steg (20) verbunden sind.

6. Ausziehführungsgarnitur nach Anspruch 5, **dadurch gekennzeichnet, daß** die Puffer (10, 10') am Steg (20) angeordnet sind.

7. Ausziehführungsgarnitur nach Anspruch 6, **dadurch gekennzeichnet, daß** an der vorderen und hinteren Stegseite jeweils zwei nebeneinander liegende Puffer (10, 10') angeordnet sind.

8. Ausziehführungsgarnitur nach Anspruch 7, **dadurch gekennzeichnet, daß** in der vorderen und hinteren Endstellung der Schublade jeweils zwei einander diagonal gegenüberliegende Puffer (10, 10') an den Anschlägen (22, 23) der Mittelschiene (7) und er Ausziehschiene (6) anliegen.

9. Ausziehführungsgarnitur nach Anspruch 5, **dadurch gekennzeichnet, daß** die horizontal ausgerichteten Rollenkäfige (13) länger sind als die vertikal ausgerichteten Rollenkäfige (14).

10. Ausziehführungsgarnitur nach einem der Ansprüche 4 bis 9, **dadurch gekennzeichnet, daß** der pufferlose Laufwagen (12) in der vorderen Endstellung der Schublade zwischen je einem Anschlag (24) der Mittelschiene (7) und einem Anschlag (25) der Ausziehschiene (6) aufgenommen ist.

## Claims

1. Pull out guide assembly for drawers with a pull out rail (6) fastened to the drawer, a support rail (5) fastened to the furniture carcass and preferably an intermediate rail (7) running between these two rails (5, 6) on each side of the drawer, whereby carriages (8, 11) are positioned between the rails (5, 6), in which load transmitting rollers are mounted, stops being provided on the rails for limiting the movement of the rails (5, 6), whereby at least one of the carriages (8, 11) is, at its end walls provided with buffers (9, 10), which in the end position of the travel path of the drawer abut stops on the rails (5, 6), **characterized in that** the buffers (9, 10, 10') and the carriages (8, 11) are made in one piece of plastic material and the buffers (9, 11) have the form of meander shaped protrusions.

2. Pull out guide assembly according to claim 1, **characterized in that** one carriage (8, 11) provided with buffers (9, 10, 10') is arranged between the support rail (5) and the intermediate rail (7) and between the intermediate rail (7) and the pull out rail (6) respectively.

3. Pull out guide assembly according to claim 1, **characterized in that** the buffers (9, 10, 10') have the form of two U-profiles directed towards opposite directions.

4. Pull out guide assembly according to one of claims 1 to 4, **characterized in that** two carriages (11, 12), are arranged between the intermediate rail (7) and the pull out rail (6), one of which being provided with buffers (10, 10').

5. Pull out guide assembly according to claim 4, **characterized in that** at least the carriage (11) provided with buffers (10, 10') comprises two roller cages (13, 14), which are positioned perpendicular to each other and are connected by a web (20).

6. Pull out guide assembly according to claim 5, **characterized in that** the buffers (10, 10') are situated on the web (20).

7. Pull out guide assembly according to claim 6, **characterized in that** the buffers (10, 10'), which are positioned next to each other, are situated at the front of the web (20) and at the rear of the web (20).

8. Pull out guide assembly according to claim 7, **characterized in that** in the front and rear final position of the drawer two buffers (10, 10'), which are diametrically opposed to each other, abut the stops (22, 23) of the intermediate rail (7) and the pull out rail (6).

9. Pull out guide assembly according to claim 5, **characterized in that** the horizontally aligned roller cages (13) are longer than the vertically aligned roller cages (4).

10. Pull out guide assembly according to one of claims 4 to 9, **characterized in that** the carriage (12) without buffers is, in the foremost position of the drawer, held between a stop (24) of the intermediate rail (7) and a stop (25) of the pull out rail (6).

## Revendications

1. Ensemble de guidage pour le coulissement d'un tiroir avec un rail coulissant (6) fixé sur le tiroir, un rail support (5) fixé sur le corps du meuble et de préférence un rail central (7) s'étendant entre ces deux rails (5, 6) de chaque côté du tiroir, moyennant quoi sont adaptés entre les rails (5, 6) des chariots (8, 11) dans lesquels sont positionnés des organes de roulement supportant la charge, et des butées sont prévues sur les rails (5, 6), lesquelles butées limitent le parcours des rails (5, 6), moyennant quoi au moins un des chariots (8, 11) est prévu avec des amortisseurs (9, 10) sur ses faces avant, lesquels amortisseurs sont positionnés sur les butées des rails (5, 6) aux extrémités du parcours d'extraction du tiroir, **caractérisé en ce que** les amortisseurs (9, 10, 10') forment une seule pièce moulée en matière plastique avec les chariots (8, 11) et sont exécutés sous la forme de saillies ayant la configuration d'un méandre.

2. Ensemble de guidage pour le coulissement selon la revendication 1, **caractérisé en ce qu'**entre le rail porteur (5) et le rail central (7) et entre le rail central (7) et le rail coulissant (6), il est respectivement disposé un chariot (8, 11) prévu avec des amortisseurs (9, 10, 10').

3. Ensemble de guidage pour le coulissement selon la revendication 1, **caractérisé en ce que** les amortisseurs (9, 10, 10') sont formés de deux profils en U alignés l'un en face de l'autre.

4. Ensemble de guidage pour le coulissement selon l'une des revendications 1 à 4, **caractérisé en ce qu'**entre le rail central (7) et le rail coulissant (6) sont disposés respectivement deux chariots (11, 12) dont un est prévu avec des amortisseurs (10, 10').

5. Ensemble de guidage pour le coulissement selon la revendication 4, **caractérisé en ce qu'**au moins un des chariots (11) prévu avec les amortisseurs (10, 10') comporte deux cages à rouleaux de forme plane (13, 14) qui sont disposées l'une vers l'autre à angle droit et sont reliées au moyen d'un méplat (20).

6. Ensemble de guidage pour le coulissement selon la revendication 5, **caractérisé en ce que** les amortisseurs (10, 10') sont disposés sur le méplat (20).

7. Ensemble de guidage pour le coulissement selon la revendication 6, **caractérisé en ce que** deux amortisseurs (10, 10') s'étendant l'un à côté de l'autre sont à chaque fois disposés sur la face avant et la face arrière du méplat.

8. Ensemble de guidage pour le coulissement selon la revendication 7, **caractérisé en ce qu'**à l'extrémité avant et à l'extrémité arrière du tiroir, deux amortisseurs (10, 10') s'étendant l'un face à l'autre en diagonale sont à chaque fois disposés sur les butées (22, 23) du rail central (7) et du rail coulissant (6).

9. Ensemble de guidage pour le coulissement selon la revendication 5, **caractérisé en ce que** la cage à rouleaux (13) disposée à l'horizontale est plus longue que la cage à rouleaux (14) disposée à la verticale.

10. Ensemble de guidage pour le coulissement selon l'une des revendications 4 à 9, **caractérisé en ce que** le chariot (12) sans amortisseur est reçu dans l'extrémité avant du tiroir entre une butée (24) du rail central (7) et une butée (25) du rail de coulissement (6).
